# EUROPÄISCHE PATENTSCHRIFT

(11) **EP 2 931 620 B1**
(45) Veröffentlichungstag und Bekanntmachung des Hinweises auf die Patenterteilung: **29.03.2017**
(21) Anmeldenummer: 13783609.4
(22) Anmeldetag: 29.10.2013
(51) Int. Cl.: B65D 85/00

(54) **KOMPRESSIONSVERPACKUNG, VERPACKUNGSEINHEIT SOWIE VERFAHREN ZUR HERSTELLUNG EINER VERPACKUNGSEINHEIT**
COMPRESSION PACKAGE, PACKINGING UNIT AND MANUFACTURING PROCESS
PROCÉDÉ D'EMBALLAGE ET DE CONDITIONNEMENT EN COMPRESSION ET EMBALLAGE RÉSULTANT DU PROCÉDÉ

(30) Priorität: 14.12.2012 LU 92115
(43) Veröffentlichungstag der Anmeldung: 21.10.2015
(73) Patentinhaber: Windmöller & Hölscher KG, 49525 Lengerich (DE)
(72) Erfinder: LINKIES, Jürgen, 49536 Lienen (DE)
(86) Internationale Anmeldenummer: PCT/EP2013/072644
(87) Internationale Veröffentlichungsnummer: WO 2014/090477

(56) Entgegenhaltungen:
- WO-A1-2006/102893
- WO-A1-2009/040475
- GB-A- 2 485 911
- US-A- 3 215 266

## Beschreibung

Die Erfindung betrifft eine Kompressionsverpackung für ein kompressibles Packgut sowie eine Verpackungseinheit mit einem kompressiblen Packgut, das zumindest teilweise durch eine Kompressionsverpackung umgeben ist. Zudem bezieht sich die Erfindung auf ein Verfahren zur Herstellung einer soeben genannten Verpackungseinheit.

Aus der WO 2009/040475 A1, ist eine Verpackungseinheit offenbart, die aus einem kompressiblen Packgut ausgeführt ist, welches durch eine Kompressionsverpackung aus einer Folie umgeben ist. Nachteiligerweise hat sich gezeigt, dass derartige Verpackungseinheiten beim Transport und bei Ihrer Lagerung leicht beschädigt werden können.

Eine weitere Verpackung ist aus der WO 2006/102893 A1 bekannt.

Aufgabe der vorliegenden Erfindung ist es eine Kompressionsverpackung, eine Verpackungseinheit sowie ein Verfahren zur Herstellung der Verpackungseinheit zu schaffen, wodurch der oben genannte Nachteil vermieden wird, insbesondere eine Verpackungseinheit bereitgestellt wird, die nicht so leicht beschädigt werden kann.

Die Aufgabe der vorliegenden Erfindung wird durch eine Kompressionsverpackung gemäß sämtlicher Merkmale des Patentanspruches 1 gelöst. In den abhängigen Patentansprüchen sind bevorzugte Ausführungsformen beschrieben.

Erfindungsgemäß ist eine Kompressionsverpackung für ein kompressibles Packgut vorgesehen, wobei die Kompressionsverpackung aus einer zumindest monoaxial verstreckten Folie ausgebildet ist. Die Folie weist einen Umhüllungsabschnitt, mit dem das Packgut in seinen Umfang umschließbar ist, und eine vom Umhüllungsabschnitt sich anschließende Randverstärkung auf, mit der das Packgut an seiner Stirnfläche zumindest teilweise abdeckbar ist. Ein wesentlicher Kern der Erfindung ist, dass die Randverstärkung eine Foliendicke aufweist, die größer ist als die Foliendicke des Umhüllungsabschnittes, wodurch ein verbesserter Schutz des Packgutes im Bereich der Stirnfläche erzielbar ist. Zudem bewirkt die monoaxial verstreckte Folie, dass die Folie eine höhere Zugfestigkeit und/oder eine höhere Steifigkeit erhält, sodass durch diese Maßnahme die Neigung einer möglichen Beschädigung der Folie bzw. des Packgutes reduziert wird. Zudem weist die Erfindung den weiteren Vorteil auf, dass durch eine Verstreckung der Folie eine Dickenreduzierung erzielt wird, wodurch Einsparpotenziale durch die bessere Ausnutzung z. B. teurerer Barriererohstoffe eröffnet. Über die monoaxial verstreckte Folie wird insbesondere die Gefügestruktur der Folie, die insbesondere aus einem Kunststoff ausgeführt ist, so positiv beeinflusst, dass eine möglichst hohe Orientierung der Gefügestruktur erzielt wird, um der Folie verbesserte mechanische Eigenschaften zu verleihen. Durch diese technische Maßnahme kann die Folie zumindest im Bereich des Umhüllungsabschnittes bzgl. seiner mechanischen Eigenschaften wesentlich verbessert werden, sodass eine Schädigung der Folie bzw. des Packgutes in diesem Abschnitt niedrig gehalten werden kann. Eine weitere Schutzwirkung wird durch die Randverstärkung der Folie erzielt, die die Schädigungsneigung im Bereich der Stirnfläche des Packgutes gering hält. Da in der Regel das mit der Folie verpackte Packgut gestapelt und gelagert wird, wobei das verpackte Packgut auf der Stirnfläche steht, schützt die verdickte Randverstärkung das Packgut.

Die Randverstärkung kann zum Beispiel in einem Folienextrusionsprozess entstehen, der bewusst derart ausgestaltet ist und/oder ausgeführt ist, dass die Foliendicke der Randverstärkung größer ist als die Foliendicke des Umhüllungsabschnittes. Alternativ und/oder zusätzlich kann die Randverstärkung während oder nach des Herstellungsprozesses der Folie angespritzt und/oder angeformt werden. Zum Beispiel ist es denkbar, dass ein MDO- (Machine Direction Orientation) Verfahren bewusst derart ausgebildet ist, um eine erfindungsgemäße Folie mit der genannten Randverstärkung zu erhalten.

In einer weiteren Möglichkeit der Erfindung kann die Foliendicke der Randverstärkung mindestens doppelt so groß sein wie die Foliendicke des Umhüllungsabschnittes. Zum Beispiel kann die Folie mindestens im Verhältnis 1:2, insbesondere mindestens im Verhältnis 1:3 verstreckt sein. Je nach Anwendungsfall sind auch Verstreckungsverhältnisse von 1:5 bis 1:8 und mehr denkbar, um natürlich in Abhängigkeit vom eingesetzten Rohstoff für die Folie die mechanischen Eigenschaften, insbesondere Zugfestigkeit, Dehnung, Steifigkeit, Glanz oder Transparenz entsprechend einzustellen. Zudem schließt die Erfindung mit ein, dass die Folie zwei Endabschnitte aufweist, die sich zumindest teilweise überlappen und insbesondere miteinander verklebt oder verschweißt sind. Das bedeutet, dass das Packgut an seiner Mantelfläche vom Umhüllungsabschnitt der Folie vollständig umgeben ist, wobei die Endabschnitte der Folie an der Mantelfläche des Packgutes anliegen und miteinander stoffschlüssig verbunden sind. In diesem Verbindungsabschnitt liegt vorteilhafterweise ein Endabschnitt über dem weiteren Endabschnitt. Alternative Befestigungsarten, unabhängig von einer stoffschlüssigen Befestigung, sind ebenfalls einsetzbar, welches jedoch unter anderem vom Packgut abhängt.

Zudem ist erfindungsgemäß die Kompressionsverpackung mit einer Folie ausgeführt, die in Umfangsrichtung des Packgutes eine wesentlich größere Zugfestigkeit als in Richtung der Randverstärkung aufweist. Das bedeutet, dass das Packgut mehr oder weniger in seinem komprimierten Packzustand verbleibt, da die monoaxial verstreckte Folie einer Endkomprimierung des Packgutes entsprechend entgegenwirkt.

Vorteilhafterweise kann die Folie mehrschichtig aufgebaut sein. Das bedeutet, dass beispielsweise eine Mehrschichtfolie drei, fünf oder eine Vielzahl an Schichten aufweisen kann, wobei zwischen den Schichten z. B. eine Haftvermittlerschicht vorgesehen sein kann. Der Aufbau der Folie mit einer Vielzahl an Schichten kann z. B. die mechanischen Eigenschaften unabhängig zum monoaxialen Verstrecken verändern. In Abhängigkeit der eingesetzten Schichten kann z. B. der Reißwiderstand, die Bedruckbarkeit, Steifigkeit oder die Siegelbarkeit der Folie beeinflusst bzw. verbessert werden.

In einer weiteren Möglichkeit der Erfindung kann die Folie auch biaxial verstreckt sein, das bedeutet, dass die Folie in Quer- und in Längsrichtung des Folienreckwerkes verstreckt ist. Die biaxiale Verstreckung kann dann verwendet werden, um die Festigkeitseigenschaften der Folie noch gleichmäßiger in beide Richtungen zu verteilen, in der die kristallinen Domänen (Kristalliten) eher flächig als fibrillar sind. Diese biaxial orientierten Folien neigen dazu, noch steifer und fester zu sein und gegenüber Biegen oder Faltkräften eine noch bessere Widerstandsfähigkeit aufzuweisen, wodurch eine größere Brauchbarkeit bei Verpackungsanwendungen entsteht. Da diese Folien in zwei Richtungen biaxial zu orientieren sind, ist tendenziell ihr Einsatz teurer als die lediglich monoaxiale Folienverstreckung.

Ferner kann die Foliendicke des Umhüllungsabschnittes im Bereich 20µm ≤ x ≤ 70µm, insbesondere im Bereich 30µm ≤ x ≤ 50µm liegt. Trotz dieser geringen Foliendicke weist die Folie zufriedenstellende mechanische Eigenschaften auf, um zuverlässig das Packgut zu schützen, wobei gleichzeitig die komprimierte Packgutform durch die Folie gehalten wird. Die Folie ist vorteilhafterweise eine Polymerfolie, die durch ein Folienreckwerk entsprechend verstreckt worden ist.

Zudem wird die oben genannte Aufgabe durch eine Verpackungseinheit mit einem kompressiblen Packgut gelöst, das zumindest teilweise durch eine Kompressionsverpackung umgeben ist, die aus einer zumindest monoaxial verstreckten Folie ausgebildet ist, wobei die Folie einen Umhüllungsabschnitt, mit dem das Packgut in seinem Umfang umfasst ist, und eine vom Umhüllungsabschnitt sich anschließende Randverstärkung aufweist, mit der das Packgut an seiner Stirnfläche zumindest teilweise abgedeckt ist. Erfindungsgemäß weist die Randverstärkung eine Foliendicke auf, die größer ist als die Foliendicke des Umhüllungsabschnittes, wodurch ein verbesserter Schutz des Packgutes im Bereich der Stirnfläche erzielbar ist. Wie bereits bei der Kompressionsverpackung werden die dort genannten Vorteile auch bei der Verpackungseinheit genutzt.

Die Verpackungseinheit kann derart ausgeführt sein, dass die Randverstärkung zumindest 2% der Stirnfläche des Packgutes verdeckt, insbesondere zumindest 5%-50% der Stirnfläche des Packgutes verdeckt. Beispielsweise kann in Abhängigkeit der Empfindlichkeit des Packgutes entschieden werden, in welchem Ausmaß die Stirnfläche des Packgutes verdeckt wird. Ein besonderer Vorteil der Randverstärkung ist jedoch, dass eine zufriedenstellende Standfläche an der Stirnfläche des Packgutes geschaffen wird, die aufgrund der größeren Foliendicke in der Randverstärkung einen größeren Schutz für das Packgut darstellt. Zudem hat sich als vorteilhaft herausgestellt, dass die Standfestigkeit der Verpackungseinheit an der Stirnfläche verbessert ist sowie die Kippneigung der Verpackungseinheit reduziert wird.

Vorteilhafterweise kann die Randverstärkung der Folie an der Stirnfläche des Packgutes anliegen, wobei insbesondere die Randverstärkung zumindest teilweise den Umfang des Packgutes umschließt. Bei dieser Ausgestaltung der Verpackungseinheit befindet sich die Randverstärkung nicht ausschließlich an der Stirnfläche des Packgutes sondern liegt zumindest teilweise an der Mantelfläche des Packgutes an, die in ihrem restlichen Bereich durch den verdünnten Umhüllungsabschnitt der Folie umgeben ist. In der Regel kann die Stirnfläche des Packgutes einen umlaufenden Rand aufweisen, der durch die soeben beschriebene Randverstärkung zuverlässig geschützt wird.

Erfindungsgemäß kann das Packgut eine der folgenden geometrischen Formen aufweisen: Zylinder, Quader, Kugel, Würfel. Darüber hinaus kann das Packgut z. B. eines der folgenden Güter sein: Mineralwolle, Textilien, Lebensmittel, Spielzeuge, Teppich, Schaumstoffmatten, Papier, Koffer.

Zudem wird die oben genannte Aufgabe durch ein Verfahren gemäß des unabhängigen Verfahrensanspruches 17 gelöst. In den abhängigen Verfahrensansprüchen sind mögliche Ausführungsformen des Verfahrens denkbar.

Erfindungsgemäß wird ein Verfahren zur Herstellung einer Verpackungseinheit mit einem kompressiblen Packgut vorgeschlagen, das zumindest teilweise durch eine Kompressionsverpackung umgeben ist, die aus einer zumindest monoaxial verstreckten Folie ausgebildet ist. Die Folie umfasst einen Umhüllungsabschnitt, mit dem das Packgut in seinem Umfang umfasst ist, und eine vom Umhüllungsabschnitt sich anschließender Randverstärkung, mit der das Packgut an seiner Stirnfläche zumindest teilweise abgedeckt ist. Die Randverstärkung weist zudem eine Foliendicke auf, die größer ist als die Foliendicke des Umhüllungsabschnittes, wodurch ein verbesserter Schutz des Packgutes im Bereich der Stirnfläche erzielbar ist, wobei folgende Herstellungsschritte vorgesehen sind:
a) Extrudieren der Folie
b) Monoaxiales Verstrecken der Folie
c) Bereitstellen und Komprimieren des Packgutes
d) Umhüllen des komprimierten Packgutes mit der Folie, wobei die Folie breiter ausgeführt ist als Packgut, so dass zumindest an einer Stirnfläche des Packgutes ein Überstand der Folie entsteht, der nicht unmittelbar das Packgut kontaktiert,
e) Entkomprimieren des Packgutes, wobei gleichzeitig der Überstand sich an die Stirnfläche des Packgutes anlegt.

Durch den Einsatz eines Überstandes, der mit der Randverstärkung ausgebildet ist, wird an der Stirnfläche des Packgutes ein zusätzlicher Schutz zur Verfügung gestellt. Besonders vorteilhaft ist, dass bei der Entkomprimierung des Packgutes dieser Überstand aufgrund der auf die Folie wirkenden Kräfte sich an die Stirnfläche des Packgutes automatisch anlegt. Während des Herstellungsverfahrens, insbesondere nach dem Umhüllen des komprimierten Packgutes erfolgt vorteilhafterweise eine stoffschlüssige Verbindung der sich zumindest teilweise überlappenden Enden des Umhüllungsabschnittes, wobei eine Klebverbindung oder eine Schweißverbindung besonders vorteilhaft sein kann.

Die Länge der Folie kann vorteilhafterweise bereits vorkonfektioniert sein, bevor die eigentliche Umhüllung des Packgutes mit der Folie startet.

Gemäß einem weiteren Aspekt der Erfindung kann für die Herstellung der Verpackungseinheit eine Fördereinrichtung zum Zuführen des Packgutes zu einer Wickelstation vorgesehen sein. Die Wickelstation kann zum Wickeln des Packgutes zu einer Rolle oder zu einer andersartigen Geometrie ausgebildet sein, wobei eine Zulaufeinrichtung zum Zuführen der Folie auf das Packgut im Verfahren mitintegriert ist.

Gemäß einer vorteilhaften Weiterbildung des erfindungsgemäßen Verfahrens kann das Komprimieren des Packgutes auch gleichzeitig während der Umhüllung des Packgutes mit der Folie erfolgen.

Von weiterem Vorteil ist es, dass im Schritt b) die Folie auf eine geeignete Temperatur erwärmt wird und mit einem Reckverhältnis von mindestens 1:2 verstreckt wird, wodurch eine Folie entsteht, die eine Zugfestigkeit Z in Richtung des Umfanges des Packgutes aufweist, die im Bereich zwischen ungefähr 100N/mm² ≤ Z ≤ 300N/mm² liegt, und/oder die eine Dehnfähigkeit D in Richtung des Umfanges des Packgutes aufweist, die im Bereich zwischen ungefähr 5% ≤ D ≤ 40% liegt. Somit können die mechanischen Eigenschaften der Folie, insbesondere am Umhüllungsabschnitt derart positiv beeinflusst werden, dass eine Beschädigung der Folie und insbesondere auch des Packgutes gering gehalten werden kann.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Fig. 1: eine schematische Ansicht einer Kompressionsverpackung, die als monoaxial verstreckte Folie ausgebildet ist,
- Fig. 2: eine Schnittansicht A-A gemäß Figur 1,
- Fig. 3: eine weitere Ansicht einer Verpackungseinheit, die mit einer Kompressionsverpackung versehen ist,
- Fig. 4: eine Draufsicht gemäß B-B aus Figur 3,
- Fig. 5: eine Schnittansicht C-C gemäß Figur 2,
- Fig. 6: eine mögliche Ausführungsform einer Verpackungseinheit mit einer Kompressionsverpackung,
- Fig. 7: ein noch weiteres Ausführungsbeispiel einer Verpackungseinheit mit einer Kompressionsverpackung,
- Fig. 8: ein weiteres Ausführungsbeispiel einer Verpackungseinheit mit einer Kompressionsverpackung in Draufsicht,
- Fig. 9: eine schematische Darstellung zur Visualisierung der Verfahrensschritte zur Herstellung einer Verpackungseinheit,
- Fig. 10: ein weiteres Ausführungsbeispiel einer Verpackungseinheit in schematischer Darstellung und
- Fig. 11: ein weiteres Ausführungsbeispiel einer Verpackungseinheit in schematischer Darstellung.

Figur 1 zeigt eine Kompressionsverpackung, die als Folie 10 ausgeführt ist. Die Folie 10 weist einen Umhüllungsabschnitt 11 und eine Randverstärkung 15 auf, die eine Foliendicke aufweist, die größer ist als die Foliendicke des Umhüllungsabschnittes 11, welches in Figur 2 gezeigt ist.

Die Folie 10 dient dazu ein kompressibles Packgut 30 gemäß Figur 3, Figur 4, Figur 6 bis Figur 8 zu umhüllen, worauf im Folgenden im Detail noch eingegangen wird. Die Folie 10 ist eine sehr dünne Kunststofffolie, die auch mehrschichtig aufgebaut sein kann, welches exemplarisch in Figur 5 in vereinfachter Darstellung gezeigt ist.

Wie in Figur 3 gezeigt ist umfasst der Umhüllungsabschnitt 11 das Packgut 30 vollumfänglich an seinen Umfang, wobei gleichzeitig die Randverstärkung 15 an der Stirnfläche 31 anliegt. Zudem verbleibt ein Freiraum 16, der nicht das Packgut 30 an seiner Stirnfläche 31 verdeckt. Der Freiraum 16 kann in seiner Größe, Form variieren, welches in Figur 4 und Figur 8 z. B. zu erkennen ist.

Zudem ist gemäß aller Ausführungsbeispiele die Folie 10 monoaxial verstreckt, welches über ein Folienreckwerk, das explizit nicht dargestellt ist, ausgeführt wird. Die Folie 10 ist gemäß der Ausführungsbeispiele in Umfangsrichtung U des Packgutes 30 verstreckt, wodurch in Umfangsrichtung U des Packgutes 30 eine wesentlich größere Zugfestigkeit erreicht wird, als in Richtung R der Randverstärkung 15.

Die Foliendicke der Randverstärkung 15 ist gemäß aller Ausführungsbeispiele mindestens doppelt so groß wie die Foliendicke des Umhüllungsabschnittes 11, welches z. B. in Figur 6 und Figur 7 verdeutlicht ist.

Die Folie 10 kann gemäß Figur 11 zwei Endabschnitte 12, 13 aufweisen, die sich zumindest teilweise überlappen und stoffschlüssig miteinander verbunden sind. Vorteilhafterweise sind die Endabschnitte 12, 13 miteinander verklebt oder verschweißt.

Um die mechanischen Eigenschaften der Folie 10 entsprechend einzustellen, kann das Verhältnis der Verstreckung variiert werden, beispielsweise ist es denkbar, dass das Verhältnis der Verstreckung 1:3 bis 1:10 ausgeführt sein kann. Beispielsweise kann die Folie vor der Verstreckung eine Foliendicke von 140 µm aufweisen. Nach der Verstreckung weist der Umhüllungsabschnitt lediglich eine Foliendicke von 40 µm auf. In diesem speziellen Beispiel beträgt das Verhältnis der Verstreckung 1:3. Die Verstreckung kann z. B. mit Hilfe des bekannten MDO- (Machine Direction Orientation) Verfahren ausgeführt sein, wodurch eine monoaxiale Verstreckung die Folieneigenschaften gezielt verändern kann und sich dem jeweiligen Verwendungszweck der Folie optimal angepasst werden kann. Diese "veredelte" Folie kann nach dem Verstrecken höhere Zugfestigkeiten, Steifigkeiten, aber auch mehr Glanz oder Transparenz aufweisen. Ein weiterer Vorteil der monoaxial verstreckten Folie ist, dass diese höhere Barrierewerte aufweist als eine ungereckte Folie.

Die Randverstärkung 15 der Folie 10 schließt sich dem Umhüllungsabschnitt 11 an, wobei der Übergang fließend ist. Die Breite der Randverstärkung 15 kann unterschiedlich groß ausgeführt sein, welches beispielhaft in Figur 6 und Figur 7 gezeigt ist. Unter der Breite ist hierbei die Strecke vom freien Ende 17 der Randverstärkung 15 in Richtung Umhüllungsabschnitt 11 zu verstehen. Gemäß Figur 6 liegt die Randverstärkung 15 der Folie 10 an der Stirnfläche 31 des Packgutes 30 an, wobei die Randverstärkung 15 sich weiter in Richtung des Umhüllungsabschnittes 11 hinein erstreckt als gemäß Figur 7. Das bedeutet, dass die Randverstärkung 15 gemäß Figur 6 auch teilweise den Umfang bzw. die Mantelfläche 32 des Packgutes 30 umfasst. Bei dieser Ausführungsform wird der umlaufende Rand 33 des Packgutes 30 durch die soeben beschriebene Randverstärkung 15 geschützt. Die Ausführungsbeispiele Figur 6 und Figur 7 verdeutlichen, dass zum einen die monoaxial verstreckte Folie 10 die Mantelfläche 32 des Packgutes 30 zuverlässig schützt. Zum anderen wird durch die Randverstärkung 15 die zum Teil offene Stirnfläche 31 geschützt, wobei gleichzeitig die Randverstärkung 15 als Standfläche für die Verpackungseinheit 20 dient.

Das Packgut 30 bzw. die Verpackungseinheit 20 können unterschiedliche geometrische Formen aufweisen, welches beispielsweise in Figur 4 oder in Figur 8 gezeigt ist. Zum Beispiel kann das Packgut 30 zylindrisch ausgebildet sein, welches in Figur 4 gezeigt ist. Ebenfalls ist es gemäß Figur 8 denkbar das Packgut 30 quaderförmig auszuführen. In Abhängigkeit von der Form des Packgutes 30 ändert sich die Gestalt der Randverstärkung 15, die auf der Stirnfläche 31 des Packgutes 30 anliegt. Das Packgut 30 ist gemäß der dargestellten Ausführungsbeispiele kompressibel ausgeführt, sodass es während der Umhüllung mit der Folie 10 komprimiert wird, worauf im Folgenden eingegangen wird:
Um die Verpackungseinheit 20 herzustellen, erfolgt zunächst im Schritt 40 gemäß Figur 9 die Herstellung der Folie 10, die durch eine Vorrichtung extrudiert wird, beispielsweise durch eine Blas- und Gießfolienanlage. Im anschließenden Schritt 50 erfolgt die Veredelung der Folie 10, das bedeutet die monoaxiale Verstreckung. Parallel wird das zu verpackende Packgut im Schritt 60 bereitgestellt. Im Schritt 70 erfolgt die Umhüllung des Packgutes mit der Folie, wobei während der Umhüllung gleichzeitig eine Komprimierung des Packgutes erfolgen kann. Alternativ kann bereits im Schritt 60 eine Komprimierung des Packgutes erfolgen, bevor im Schritt 70 lediglich die Umhüllung des komprimierten Packgutes mit der Folie erfolgt. Beide soeben beschriebenen Alternativen sind auch kombinierbar, das bedeutet, dass sowohl im Schritt 60 als auch im Schritt 70 eine Komprimierung des Packgutes erfolgt.

Nachdem das Packgut 30 mit der Folie 10 umhüllt worden ist, verbleibt ein Überstand 18, der nicht unmittelbar das Packgut 30 kontaktiert, welches in Figur 10 schematisch gezeigt ist. Der Überstand 18 entsteht dadurch, dass die Folie 10 breiter ausgeführt ist als die Breite bzw. Länge des Packgutes 30.

Zurückkommend auf Figur 9 erfolgt im Verfahrensschritt 80 ein Endkomprimieren des Packgutes 30 wobei gleichzeitig der Überstand 18 sich an die Stirnfläche 31 des Packgutes 30 anlegt, welches in Figur 10 zu erkennen ist. Da das Packgut 30 nach dem Endkomprimieren Kräfte in Richtung Folie 10 ausübt, klappt hierdurch automatisch der Überstand 18 in Richtung Stirnfläche 31 des Packgutes 30.

Vorteilhafterweise wird im Schritt 50 die Folie auf eine geeignete Temperatur erwärmt und anschließend mit einem definierten Reckverhältnis verstreckt, wodurch eine Folie entsteht, die eine verbesserte Zugfestigkeit und/oder eine verbesserte Dehnfähigkeit aufweist.

Der in Figur 10 dargestellte Überstand 18 weist die Randverstärkung 15 auf, die nach dem Schritt 80 gemäß Figur 9 sich unmittelbar auf die Stirnfläche 31 des Packgutes 30 anlegt.

### Bezugszeichenliste

- 10: Folie
- 11: Umhüllungsabschnitt
- 12: Endabschnitt
- 13: Endabschnitt
- 15: Randverstärkung
- 16: Freiraum
- 17: freies Ende von 15
- 18: Überstand von 10

- 20: Verpackungseinheit

- 30: Packgut
- 31: Stirnfläche
- 32: Mantelfläche
- 33: Rand

- 40: Verfahrensschritt: Extrudieren der Folie
- 50: Verfahrensschritt: Monoaxiales Verstrecken der Folie
- 60: Verfahrensschritt: Bereitstellen und Komprimieren des Packgutes
- 70: Verfahrensschritt: Umhüllen des komprimierten Packgutes mit der Folie
- 80: Verfahrensschritt: Entkomprimieren des Packgutes

## Patentansprüche

1. Kompressionsverpackung für ein kompressibles Packgut (30), die aus einer zumindest monoaxial verstreckten Folie (10) ausgebildet ist, wobei
die Folie (10) einen Umhüllungsabschnitt (11), mit dem das Packgut (30) in seinem Umfang umschließbar ist, und eine vom Umhüllungsabschnitt (11) sich anschließende Randverstärkung (15) aufweist, mit der das Packgut (30) an seiner Stirnfläche (31) zumindest teilweise abdeckbar ist, und
die Randverstärkung (15) eine Foliendicke aufweist, die größer ist als die Foliendicke des Umhüllungsabschnittes (11), wodurch ein verbesserter Schutz des Packgutes (30) im Bereich der Stirnfläche (31) erzielbar ist, und die Folie (10) in Umfangsrichtung des Packgutes (30) eine wesentlich größere Zugfestigkeit aufweist als in Richtung der Randverstärkungen (15).

2. Kompressionsverpackung nach Anspruch 1,
**dadurch gekennzeichnet,**
**dass** die Foliendicke der Randverstärkung (15) mindestens doppelt so groß ist wie die Foliendicke des Umhüllungsabschnittes (11).

3. Kompressionsverpackung nach Anspruch 1 oder 2,
**dadurch gekennzeichnet,**
**dass** die Folie (10) zwei Endabschnitte (12, 13) aufweist, die sich zumindest teilweise überlappen und insbesondere miteinander verklebt oder verschweißt sind.

4. Kompressionsverpackung nach einem der vorhergehenden Ansprüche,
**dadurch gekennzeichnet,**
**dass** die Folie (10) mehrschichtig aufgebaut ist und/oder dass die Folie (10) mindestens im Verhältnis 1:2, insbesondere mindestens im Verhältnis 1:3 verstreckt ist.

5. Kompressionsverpackung nach einem der vorhergehenden Ansprüche,
**dadurch gekennzeichnet,**
**dass** die Folie (10) biaxial verstreckt ist.

6. Kompressionsverpackung nach einem der vorhergehenden Ansprüche,
**dadurch gekennzeichnet,**
**dass** die Foliendicke des Umhüllungsabschnittes (11) im Bereich 20µm ≤ x ≤ 70µm, insbesondere im Bereich 30µm ≤ x ≤ 50µm liegt.

7. Kompressionsverpackung nach einem der vorhergehenden Ansprüche,
**dadurch gekennzeichnet,**
**dass** die Folie (10) eine Polymerfolie ist, die in Maschinenlaufrichtung eines Folienreckwerkes verstreckt ist.

8. Verpackungseinheit (20) mit einem kompressiblen Packgut (30), das zumindest teilweise durch eine Kompressionsverpackung umgeben ist, die aus einer zumindest monoaxial verstreckten Folie (10) ausgebildet ist, wobei
die Folie (10) einen Umhüllungsabschnitt (11), mit dem das Packgut (30) in seinem Umfang umfasst ist, und eine vom Umhüllungsabschnitt (11) sich anschließende Randverstärkung (15) aufweist, mit der das Packgut (30) an seiner Stirnfläche (31) zumindest teilweise abgedeckt ist, und
die Randverstärkung (15) eine Foliendicke aufweist, die größer ist als die Foliendicke des Umhüllungsabschnittes (11), wodurch ein verbesserter Schutz des Packgutes (30) im Bereich der Stirnfläche (31) erzielbar ist.

9. Verpackungseinheit (20) nach Anspruch 8,
**dadurch gekennzeichnet,**
**dass** die Randverstärkung (15) zumindest 2% der Stirnfläche (31) des Packgutes (30) verdeckt, insbesondere zumindest 5%-50% der Stirnfläche (31) des Packgutes (30) verdeckt.

10. Verpackungseinheit (20) nach Anspruch 8 oder 9,
**dadurch gekennzeichnet,**
**dass** die Randverstärkung (15) der Folie (10) an der Stirnfläche (31) des Packgutes (30) anliegt, wobei insbesondere die Randverstärkung (15) zumindest teilweise den Umfang des Packgutes (30) umschließt.

11. Verpackungseinheit (20) nach einem der vorhergehenden Ansprüche 8 bis 10,
**dadurch gekennzeichnet,**
**dass** die Stirnfläche (31) des Packgutes (30) einen umlaufenden Rand (33) aufweist, der durch die Randverstärkung (15) geschützt ist.

12. Verpackungseinheit (20) nach einem der vorhergehenden Ansprüche 8 bis 11,
**dadurch gekennzeichnet,**
**dass** das Packgut (30) eine der folgenden geometrischen Formen aufweist: Zylinder, Quader, Kugel, Würfel und/oder dass das Packgut (30) eines der folgenden Güter ist: Mineralwolle, Textilien, Lebensmittel, Spielzeuge, Teppich, Schaumstoffmatten, Papier, Koffer.

13. Verpackungseinheit (20) nach einem der vorhergehenden Ansprüche 8 bis 12,
**dadurch gekennzeichnet,**
**dass** die Kompressionsverpackung nach einem der Ansprüche 1 bis 7 ausgebildet ist.

14. Verfahren zur Herstellung einer Verpackungseinheit (20), insbesondere nach einem der Ansprüche 8 bis 13, mit einem kompressiblen Packgut (30), das zumindest teilweise durch eine Kompressionsverpackung umgeben ist, die aus einer zumindest monoaxial verstreckten Folie (10) ausgebildet ist, wobei
die Folie (10) einen Umhüllungsabschnitt (11), mit dem das Packgut (30) in seinem Umfang umfasst ist, und eine vom Umhüllungsabschnitt (11) sich anschließende Randverstärkung (15) aufweist, mit der das Packgut (30) an seiner Stirnfläche (31) zumindest teilweise abgedeckt ist, und
die Randverstärkung (15) eine Foliendicke aufweist, die größer ist als die Foliendicke des Umhüllungsabschnittes (11), wodurch ein verbesserter Schutz des Packgutes (30) im Bereich der Stirnfläche (31) erzielbar ist, wobei folgende Herstellungsschritte vorgesehen sind:
a) Extrudieren der Folie (10)
b) Monoaxiales Verstrecken der Folie (10)
c) Bereitstellen und Komprimieren des Packgutes (30)
d) Umhüllen des komprimierten Packgutes (30) mit der Folie (10), wobei die Folie (10) breiter ausgeführt ist als Packgut (30), so dass zumindest an einer Stirnfläche (31) des Packgutes (30) ein Überstand (18) der Folie (10) entsteht, der nicht unmittelbar das Packgut (30) kontaktiert,
e) Entkomprimieren des Packgutes (30), wobei gleichzeitig der Überstand (18) sich an die Stirnfläche (31) des Packgutes (30) anlegt.

15. Verfahren nach Anspruch 14,
**dadurch gekennzeichnet,**
**dass** im Schritt b) die Folie (10) auf eine geeignete Temperatur erwärmt wird und mit einem Reckverhältnis von mindestens 1:2 verstreckt wird, wodurch eine Folie (10) entsteht, die eine Zugfestigkeit Z in Richtung des Umfanges des Packgutes (30) aufweist, die im Bereich zwischen ungefähr 100N/mm² ≤ Z ≤ 300N/mm² liegt, und/oder die eine Dehnfähigkeit D in Richtung des Umfanges des Packgutes (30) aufweist, die im Bereich zwischen ungefähr 5% ≤ D ≤ 40% liegt.

## Claims

1. Compression package for a compressible packaged item (30), said compression package being configured from an at least mono-axially stretched film (10), wherein the film (10) has a sheathing portion (11) by way of which the packaged item (30) in the circumference thereof is enclosable, and a peripheral reinforcement (15) which adjoins the sheathing portion (11) and by way of which the packaged item (30) at the end face (31) thereof is at least partially coverable, and
the peripheral reinforcement (15) has a film thickness which is larger than the film thickness of the sheathing portion (11), on account of which better protection of the packaged item (30) in the region of the end face (31) is attainable, and the film (10) in the circumferential direction of the packaged item (30) has a significantly higher tensile strength than in the direction of the peripheral reinforcements (15).

2. Compression package according to Claim 1,
**characterized in**
**that** the film thickness of the peripheral reinforcement (15) is at least double the film thickness of the sheathing portion (11).

3. Compression package according to Claim 1 or 2,
**characterized in**
**that** the film (10) has two end portions (12, 13) which at least partially overlap and in particular are adhesively bonded or welded to one another.

4. Compression package according to one of the preceding claims,
**characterized in**
**that** the film (10) is of multi-layered construction, and/or in that the film (10) is stretched at a ratio of at least 1:2, in particular at a ratio of at least 1:3.

5. Compression package according to one of the preceding claims,
**characterized in**
**that** the film (10) is bi-axially stretched.

6. Compression package according to one of the preceding claims,
**characterized in**
**that** the film thickness of the sheathing portion (11) is in the range of 20 µm ≤ x ≤ 70 µm, in particular in the range of 30 µm ≤ x ≤ 50 µm.

7. Compression package according to one of the preceding claims,
**characterized in**
**that** the film (10) is a polymer film which is stretched in the machine-running direction of a film-stretching unit.

8. Packaging unit (20) having a compressible packaged item (30) which is at least partially surrounded by a compression package which is configured from an at least mono-axially stretched film (10), wherein
the film (10) has a sheathing portion (11) by way of which the packaged item (30) in the circumference thereof is embraced, and a peripheral reinforcement (15) which adjoins the sheathing portion (11) and by way of which the packaged item (30) at the end face (31) thereof is at least partially covered, and
the peripheral reinforcement (15) has a film thickness which is larger than the film thickness of the sheathing portion (11), on account of which better protection of the packaged item (30) in the region of the end face (31) is attainable.

9. Packaging unit (20) according to Claim 8,
**characterized in**
**that** the peripheral reinforcement (15) obscures at least 2% of the end face (31) of the packaged item (30), in particular at least 5% to 50% of the end face (31) of the packaged item (30).

10. Packaging unit (20) according to Claim 8 or 9,
**characterized in**
**that** the peripheral reinforcement (15) of the film (10) bears on the end face (31) of the packaged item (30), wherein in particular the peripheral reinforcement (15) at least partially encloses the circumference of the packaged item (30).

11. Packaging unit (20) according to one of preceding Claims 8 to 10,
**characterized in**
**that** the end face (31) of the packaged item (30) has an encircling periphery (33) which is protected by the peripheral reinforcement (15).

12. Packaging unit (20) according to one of preceding Claims 8 to 11,
**characterized in**
**that** the packaged item (30) has one of the following geometric shapes: cylinder, cuboid, sphere, cube, and/or in that the packaged item (30) is one of the following products: mineral wool, textiles, foodstuffs, toys, a carpet, foam mats, paper, cases.

13. Packaging unit (20) as claimed in one of preceding Claims 8 to 12,
**characterized in**
**that** the compression package is configured according to one of Claims 2 to 7.

14. Method for producing a packaging unit (20) according to one of Claims 8 to 13, having a compressible packaged item (30) which is at least partially surrounded by a compression package which is configured by an at least mono-axially stretched film (10), wherein
the film (10) has a sheathing portion (11) by way of which the packaged item (30) in the circumference thereof is embraced, and a peripheral reinforcement (15) which adjoins the sheathing portion (11) and by way of which the packaged item (30) at the end face (31) thereof is at least partially covered, and
the peripheral reinforcement (15) has a film thickness which is larger than the film thickness of the sheathing portion (11), on account of which better protection of the packaged item (30) in the region of the end face (31) is attainable, wherein the following production steps are provided:
a) extruding the film (10);
b) mono-axially stretching the film (10);
c) providing and compressing the packaged item (30) ;
d) sheathing the compressed packaged item (30) with the film (10), wherein the film (10) is embodied so as to be wider than the packaged item (30) such that an excess length (18) of the film (10) that is not in direct contact with the packaged item (30) is created at least on one end face (31) of the packaged item;
e) decompressing the packaged item (30), wherein the excess length (18) simultaneously comes to bear on the end face (31) of the packaged item (30).

15. Method according to Claim 14,
**characterized in**
**that** at step b) the film (10) is heated to a suitable temperature and is stretched at a stretching ratio of at least 1:2, on account of which a film (10) is created which in the direction of the circumference of the packaged item (30) has a tensile strength Z in the range between approximately 100 N/mm² ≤ Z ≤ 300 N/mm², and/or which in the direction of the circumference of the packaged item (30) has an elongation at break D in the range between approximately 5% ≤ D ≤ 40%.

## Revendications

1. Emballage de compression pour produit compressible (30), l'emballage étant formé d'un film (10) étiré au moins monoaxialement,
le film (10) présentant une section d'enveloppement (11) dans laquelle le produit (30) à emballer peut être enveloppé et un renfort de bord (15) qui se raccorde à la section d'enveloppement (11) et par laquelle au moins une partie de la surface frontale (31) du produit (30) à emballer peut être recouverte,
le renfort de bord (15) présentant une épaisseur supérieure à l'épaisseur de la section d'enveloppement (11), ce qui permet d'obtenir une meilleure protection de la surface frontale (31) du produit (30) à emballer et
le film (10) présentant dans la direction périphérique du produit (30) à emballer une résistance à la traction essentiellement plus grande que dans la direction des renforts de bord (15).

2. Emballage de compression selon la revendication 1, **caractérisé en ce que** l'épaisseur du film du renfort de bord (15) représente au moins le double de l'épaisseur du film de la section d'enveloppement (11).

3. Emballage de compression selon les revendications 1 ou 2, **caractérisé en ce que** le film (10) présente deux sections d'extrémité (12, 13) qui se superposent au moins en partie et qui sont en particulier collées ou soudées l'une à l'autre.

4. Emballage de compression selon l'une des revendications précédentes, **caractérisé en ce que** le film (10) est multicouche et/ou **en ce que** le film (10) est étiré au moins dans un rapport de 1:2 et en particulier au moins dans un rapport de 1:3.

5. Emballage de compression selon l'une des revendications précédentes, **caractérisé en ce que** le film (10) est étiré biaxialement.

6. Emballage de compression selon l'une des revendications précédentes, **caractérisé en ce que** l'épaisseur du film de la section d'enveloppement (11) est comprise dans la plage de 20 µm ≤ x ≤ 70 µm et en particulier dans la plage de 30 µm ≤ x ≤ 50 µm.

7. Emballage de compression selon l'une des revendications précédentes, **caractérisé en ce que** le film (10) est un film polymère étiré dans la direction d'avancement machine d'un mécanisme d'étirement de film.

8. Unité d'emballage (20) présentant un produit (30) compressible à emballer englobé au moins en partie par un emballage à compression qui est formé d'un film (10) étiré au moins monoaxialement,
le film (10) présentant une section d'enveloppement (11) qui enveloppe la périphérie du produit (30) à emballer et un renfort de bord (15) qui se raccorde à la section d'enveloppement (11) et qui recouvre au moins une partie de la surface frontale (31) du produit (30) à emballer et
le renfort de bord (15) présentant une épaisseur supérieure à l'épaisseur du film de la section d'enveloppement (11), ce qui permet d'obtenir une meilleure protection de la surface frontale (31) du produit (30) à emballer.

9. Unité d'emballage (20) selon la revendication 8, **caractérisée en ce que** le renfort de bord (15) couvre au moins 2 % de la surface frontale (31) du produit (30) à emballer et en particulier au moins 5 % à 50 % de la surface frontale (31) du produit (30) à emballer.

10. Unité d'emballage (20) selon les revendications 8 ou 9, **caractérisée en ce que** le renfort de bord (15) du film (10) repose contre la surface frontale (31) du produit (30) à emballer, le renfort de bord (15) enveloppant au moins en partie la périphérie du produit (30) à emballer.

11. Unité d'emballage (20) selon l'une des revendications 8 à 10 qui précèdent, **caractérisée en ce que** la surface frontale (31) du produit (30) à emballer présente un bord périphérique (33) protégé par le renfort de bord (15).

12. Unité d'emballage (20) selon l'une des revendications 8 à 11 qui précèdent, **caractérisée en ce que** le produit (30) à emballer présente l'une des formes géométriques suivantes : cylindre, parallélépipède rectangle, cône ou cube et/ou **en ce que** le produit (30) à emballer est l'un des produits suivantes : laine minérale, textile, produit alimentaire, jouet, tapis, nappe de mousse, papier, pierre concassée.

13. Unité d'emballage (20) selon l'une des revendications 8 à 12 qui précèdent, **caractérisée en ce que** l'emballage de compression est configuré selon l'une des revendications 2 à 7.

14. Procédé de fabrication d'une unité d'emballage (20) selon l'une des revendications 8 à 13, qui présente au moins un produit (30) compressible à emballer enveloppé au moins en partie par un emballage de compression formé d'un film (10) étiré au moins monoaxialement,
le film (10) présentant une section d'enveloppement (11) dans laquelle le produit (30) à emballer peut être enveloppé et un renfort de bord (15) qui se raccorde à la section d'enveloppement (11) et par laquelle au moins une partie de la surface frontale (31) du produit (30) à emballer peut être recouverte,
le renfort de bord (15) présentant une épaisseur supérieure à l'épaisseur de la section d'enveloppement (11), ce qui permet d'obtenir une meilleure protection de la surface frontale (31) du produit (30) à emballer, les étapes de fabrication suivantes étant prévues :
a) extrusion du film (10),
b) étirage monoaxial du film (10),
c) préparation et compression du produit (30) à emballer,
d) enveloppement du produit (30) à emballer comprimé par le film (10), le film (10) étant plus large que le produit (30) à emballer de sorte qu'au moins sur une surface frontale (31) du produit (30) à emballer, on obtienne un débord (18) de film (10) qui n'est pas en contact direct avec le produit (30) à emballer et
e) compression finale du produit (30) à emballer, le débord (18) reposant en même temps sur la surface frontale (31) du produit (30) à emballer.

15. Procédé selon la revendication 14, **caractérisé en ce qu'**à l'étape b), le film (10) est chauffé à une température appropriée et est étiré à un rapport d'étirage d'au moins 1:2, ce qui produit un film (10) dont la résistance à la traction Z dans la direction de la périphérie du produit (30) à emballer est comprise entre environ 100 N/mm² ≤ Z ≤ 300 N/mm² et/ou dont l'extensibilité D dans la direction de la périphérie du produit (30) à emballer est comprise entre environ 5 % ≤ D ≤ 40 %.
